# EUROPÄISCHE PATENTSCHRIFT

(11) **EP 0 633 803 B1**
(45) Veröffentlichungstag und Bekanntmachung des Hinweises auf die Patenterteilung: **03.12.1997**
(21) Anmeldenummer: 93906365.7
(22) Anmeldetag: 31.03.1993
(51) Int. Cl.: A63C 5/00, A63C 5/052

(54) **LANGLAUFSKI**
CROSS-COUNTRY SKI
SKI DE FOND

(30) Priorität: 01.04.1992 AT 665/92
(43) Veröffentlichungstag der Anmeldung: 18.01.1995
(73) Patentinhaber: EDER, Walter, A-1160 Wien (AT)
(72) Erfinder: EDER, Walter, A-1160 Wien (AT)
(74) Vertreter: Pinter, Rudolf, Dipl.-Ing.
(86) Internationale Anmeldenummer: AT9300060
(87) Internationale Veröffentlichungsnummer: WO9319823

(56) Entgegenhaltungen:
- EP-A- 0 456 980
- CH-A- 250 570
- DE-A- 2 638 928
- FR-A- 2 554 004
- FR-A- 2 589 072

## Beschreibung

Die Erfindung betrifft einen Langlaufski, mit einer am in Fahrtrichtung vorderen Ende ausgebildeten Skischaufel, welche vom im wesentlichen ebenen Laufflächenbereich des Skis ausgehend kontinuierlich nach oben gebogen und in der Breite abnehmend ist und welche an ihrer Unterseite zumindest bereichweise eine quer zur Fahrtrichtung verlaufende Wölbung aufweist.

### Stand der Technik

Stand der Technik ist, daß die Lauffläche eines Langlaufskis auf Grund ihrer nur einfach gekrümmten Ausbildung auch im Bereich der Schaufel zur Seitenwand der Langlaufspur stets einen Winkel von ca. 90° bildet. Beim Fahren berühren die Skier im Bereich der Aufbiegung fast immer die Seitenwände der Langlaufspuren. Dabei wird mit einer einfach gekrümmten Langlaufskischaufel stets Schnee von der Seitenwand der Spur in die Spur selbst geschert. Der Scherwiderstand reduziert die Fahrgeschwindigkeit des Läufers. Weiters verändert der durch die Schaufel in die Spur gescherte Schnee die Fahrverhältnisse für den Läufer zusätzlich in einer negativen Weise dadurch, daß die verminderte Haftung auf Grund des lockeren Schnees im Moment des Abstosses die mögliche Fahrgeschwindigkeit des Läufers weitere herabsetzt.

Die einfach gekrümmte Ausbildung der Langlaufskischaufel hat auch den Nachteil, daß bei unkonzentrierter Fahrweise, insbesondere bei Abfahrten, leicht die Möglichkeit des Verschneidens und damit der Sturzgefahr gegeben ist.

### Aufgabenstellung

Der vorliegenden Erfindung liegt somit die Aufgabe zugrunde, die Scherwirkung der Langlaufskischaufel zu reduzieren, dadurch die mögliche Geschwindigkeit eines Läufers bei gleichem Kraftaufwand zu erhöhen und die Gefahr des Verschneidens und damit die eines Sturzes zu vermindern.

### Beanspruchte Erfindung

Diese Aufgabe wird dadurch gelöst, daß die Wölbung an beiden Seitenkanten der Skischaufel eine bis zur oberen Deckfläche durchgehende, die sonstige Skidicke im Schaufelbereich übersteigende, seitliche Gleitfläche bildet, deren Höhe im Längsmittelbereich der Skischaufel zumindest annähernd der dortigen Schaufelbreite entspricht und von dort aus nach vorne und hinten zu kontinuierlich abnimmt. Eine derartige zweifache Krümmung der Lauffläche im Bereich der Schaufel bedingt, daß nahezu alle an die Berührungspunkte der Lauffläche gelegten Tangentialebenen mit einer idealisiert gedachten senkrechten Seitenwand einen Winkel ungleich von 90° einschließen.

Eine solche körperhafte Ausbildung der Langlaufskischaufel kann entweder dadurch erzielt werden, daß ein geeigneter Formteil, wie zuvor beschrieben, an einen bisher handelsüblichen Langlaufski in geeigneter Weise dauerhaft oder abnehmbar befestigt wird, oder bereits bei der Herstellung des Langlaufskis durch eine ausreichende Materialstärke im Schaufelbereich eine entsprechende Ausformung ermöglicht wird.

Aus der FR-A-2 554 004 oder aber auch der DE-OS 25 56 650 sind Ski bekannt, welche zwar nicht explizit als Langlaufski bezeichnet oder erkennbar sind; andererseits ist aber die Offenbarung dieser Schriften auch nicht auf einen Alpinski oder dergleichen eingeschränkt. Bereits bei diesen Ski ist an der Unterseite der Skischaufel eine quer zur Fahrtrichtung verlaufende Wölbung vorgesehen, welche allerdings sowohl von der Ausbildung und Dimensionierung her als auch vom Zweck her völlig anders geartet als die Wölbung beim Gegenstand der vorliegenden Erfindung ist. So ist den genannten Schriften eindeutig entnehmbar, daß die dort angestrebte Verbesserung der Führungseigenschaften hauptsächlich vom Scheitel der Ausbauchung im Bereich der Längsmittelebene bewirkt wird, womit es möglich ist, die Ausbauchung nur über eine Teilbreite, z.B. die halbe Breite, der Skischaufel hin in deren Längsmitte, vor allem aber nicht bis zur oberen Deckfläche auszubilden.

### Vorteile der Erfindung

Der an der Lauffläche einer Langlaufskischaufel im Fall der Berührung mit der Seitenwand der Langlaufspur auftretende Scherwiderstand wird durch die zweifache Krümmung der Lauffläche in einen geringeren Gleitwiderstand übergeführt. Die reduzierte Scherwirkung hat auch zur Folge, daß durch den Ski von der Seitenwand der Spur weniger Schnee in die Spur selbst geschert wird, wodurch im Moment des Abstosses die Haftung des Langlaufskis verbessert wird. Diese Umstände erlauben auf Grund der Erfindung bei gleichem Kraftaufwand eine erhöhte Geschwindigkeit des Langläufers.

Die körperhafte Ausbildung des Langlaufskischaufelkörpers in der beschriebenen Form erlaubt dadurch, daß sich Spurwand und Lauffläche des Schaufelkörpers tangential berühren, eine verbesserte Skiführung in der Spur und trägt somit wesentlich zur Verminderung der Sturzgefahr bei.

### Darstellung zur Beschreibung

### Figur 1, Stand der Technik

Figur 1 zeigt, daß, wenn die Langlaufskischaufel eines dem Stand der Technik entsprechenden herkömmlichen Langlaufskis die Seitenwand der Langlaufspur berührt, die Tangentialebene in den Berührungspunkten der Lauffläche der Skischaufel mit der Seitenwandebene der Spur ein Winkel von rund 90° einschließt. Die Laufrichtung, d.h. die Schubkraft des Läufers (P1) und der Druckwiderstand der Spur (P2) liegen mit dem Berührungspunkt (L) und der aus Druck und Gegendruck resultierenden Kraft (R) im Grundriß auf einer Geraden.

Die Figur zeigt auch, daß der Ski in Laufrichtung aus der Spur gehoben wird, was letztlich zum Verschneiden führt.

### Figur 2, Allgemeine Darstellung der Erfindung

Figur 2 zeigt, daß die Schubkraft des Läufers (P1) mit dem Widerstand der Spurwand (P2) im Berührungspunkt (L) auf dem nunmehr zweifach gekrümmten Schaufelkörper eine resultierende Kraft (R) ausbilden, die den Ski in die Spur drückt. Die Tangentialebene im Berührungspunkt bildet mit der Spurwand einen Winkel ungleich 90°. Dadurch wird der Scherwiderstand im Bereich der Langlaufschischaufel in einen Gleitwiderstand übergeführt. Dies trägt ebenso wie das verminderte Abscheren von Neuschnee in die Laufspur zu einer Erhöhung der möglichen Geschwindigkeit des Langläufers bei.

### Figur 3, Langlaufskischaufel mit integriertem zweifach gekrümmtem Schaufelkörper

Figur 3 zeigt die körperhafte Ausbildung der Langlaufskischaufel mit zweifach gekrümmter Lauffläche, wenn der Schaufelkörper bereits im Produktionsprozeß des Skis in einem Stück mit dem Ski gefertigt wird.

### Figur 4, Langlaufskischaufel mit zweifach gekrümmtem Schaufelkörper, auf konventionellem Langlaufschi nachträglich bleibend befestigt

Figur 4 zeigt eine Langlaufskischaufel eines herkömmlichen Langlaufskis, auf den der zweifach gekrümmte Schaufelkörper nachträglich bleibend geklebt oder in einer sonst dauerhaften Form befestigt wird. Bei unterschiedlicher Skispitzenausbildung der verschiedenen Fabrikate muß die Lauffläche des zweifach gekrümmten Schaufelkörpers bei Bedarf durch Schleifen entsprechend angepaßt werden.

**Figur 5,** **Langlaufskischaufel mit zweifach gekrümmtem aufgestecktem Schaufelkörper,**

**Figur 6,** **Langlaufskischaufel mit zweifach gekrümmtem aufgestecktem Schaufelkörper.**

## Patentansprüche

1. Langlaufski, mit einer am in Fahrtrichtung vorderen Ende ausgebildeten Skischaufel, welche vom im wesentlichen ebenen Laufflächenbereich des Skis ausgehend kontinuierlich nach oben gebogen und in der Breite abnehmend ist und welche an ihrer Unterseite zumindest bereichweise eine quer zur Fahrtrichtung verlaufende Wölbung aufweist, **dadurch gekennzeichnet**, daß die Wölbung an beiden Seitenkanten der Skischaufel eine bis zur oberen Deckfläche durchgehende, die sonstige Skidicke im Schaufelbereich übersteigende, seitliche Gleitfläche bildet, deren Höhe im Längsmittelbereich der Skischaufel zumindest annähernd der dortigen Schaufelbreite entspricht und von dort aus nach vorne und hinten zu kontinuierlich abnimmt.

2. Langlaufski nach Anspruch 1, dadurch gekennzeichnet, daß die Wölbung mit den seitlichen Gleitflächen einstückig mit der Skischaufel ausgebildet ist.

3. Langlaufski nach Anspruch 1, dadurch gekennzeichnet, daß die Wölbung mit den seitlichen Gleitflächen auf einem Formteil ausgebildet ist, welcher auf der Skischaufel eines herkömmlichen Skis aufgesteckt und, vorzugsweise dauerhaft durch Kleben, befestigt ist.

4. Langlaufski nach einem der Ansprüche 1 bis 3, dadurch gekennzeichnet, daß die beiden seitlichen Gleitflächen über eine kontinuierlich verlaufende Querwölbung im Laufflächenbereich der Skischaufel ineinander übergehen.

5. Langlaufski nach Anspruch 1, dadurch gekennzeichnet, daß die beiden seitlichen Gleitflächen auf separaten Formteilen ausgebildet sind, welche an den Seitenkanten der Skischaufel eines herkömmlichen Skis aufgesteckt und, vorzugsweise dauerhaft durch Kleben, befestigt sind.

## Claims

1. A cross-country ski, with a ski shovel which is arranged at the forward end as seen in the driving direction and is continuously bent upwardly starting from the substantially plane running surface of the ski and decreases over the width and is provided on its lower side at least over certain zones with an arching extending transversally to the driving direction, characterized in that the arching forms at either of the side edges of the ski shovel a sliding surface which is continuous right up to the upper cover surface, exceeds the other thickness of the ski in the shovel region and forms a lateral sliding surface and whose height in the longitudinal central zone of the ski shovel corresponds at least approximately to the shovel width there and decreases from there continuously towards the front and the back.

2. A cross-country ski as claimed in claim 1, characterized in that the arching with the lateral sliding surfaces is made in one piece with the ski shovel.

3. A cross-country ski as claimed in claim 1, characterized in that the arching with the lateral sliding surfaces is arranged on a shaped part which is put on the ski shovel of a common ski and is attached, preferably permanently by glueing.

4. A cross-country ski as claimed in one of the claims 1 to 3, characterized in that the two lateral sliding surfaces verge into one another in the running surface zone of the ski shovel by way of a continuously extending transversal arching.

5. A cross-country ski as claimed in claim 1, characterized in that the two lateral sliding surfaces are arranged on separate shaped parts which are placed on the side edges of the ski shovel of a common ski and are attached, preferably permanently by glueing.

## Revendications

1. Ski de fond avec une spatule formée sur son extrémité antérieure, laquelle, à partir de la surface de glissement sensiblement plane du ski, est recourbée progressivement vers le haut et diminue en largeur et dont la face inférieure présente, au moins localement, une bombure transversale au sens de la marche, caractérisé en ce que la bombure forme au niveau des deux carres latérales de la spatule une surface de frottement latérale, continue jusqu'à la surface de recouvrement supérieure, dont l'épaisseur est supérieure à celle du reste du ski à la hauteur de la spatule, dont la hauteur dans cette section centrale longitudinale de la spatule correspond au moins à peu près à la largeur de celle-ci dans cette zone pour se réduire ensuite continuellement vers l'avant et l'arrière à partir de cette section.

2. Ski de fond selon la revendication 1 caractérisé en ce que la bombure avec les surfaces de frottement latérales est formée d'un seul tenant avec la spatule du ski.

3. Ski de fond selon la revendication 1 caractérisé en ce que la bombure avec les surfaces de frottement latérales est formée sur une pièce moulée, laquelle est rapportée sur la spatule d'un ski traditionnel pour y être de préférence collée pour une fixation durable.

4. Ski de fond selon l'une des revendications 1 à 3 caractérisé en ce que les deux surfaces de frottement latérales se rejoignent par l'intermédiaire d'une bombure transversale continue située à la hauteur de la surface de glissement.

5. Ski de fond selon la revendication 1 caractérisé en ce que les deux surfaces de frottement latérales sont formées sur des pièces moulées séparées, lesquelles sont rapportées sur les carres latérales de la spatule d'un ski traditionnel pour y être de préférence collées pour une fixation durable.
